# EUROPÄISCHE PATENTSCHRIFT

(11) **EP 2 986 181 B1**
(45) Veröffentlichungstag und Bekanntmachung des Hinweises auf die Patenterteilung: **12.07.2017**
(21) Anmeldenummer: 14718959.1
(22) Anmeldetag: 16.04.2014
(51) Int. Cl.: A47B 31/02, A47B 37/04, F24H 3/00

(54) **TISCH MIT HEIZUNG**
TABLE HAVING A HEATING MEANS
TABLE POURVUE D'UN CHAUFFAGE

(30) Priorität: 19.04.2013 DE 202013003728 U
(43) Veröffentlichungstag der Anmeldung: 24.02.2016
(73) Patentinhaber: Heatable GmbH & Co. Kg, 28195 Bremen (DE)
(72) Erfinder: HARBICH-LILLIG, Christina, 28355 Bremen (DE)
(74) Vertreter: Eisenführ Speiser
(86) Internationale Anmeldenummer: PCT/EP2014/057834
(87) Internationale Veröffentlichungsnummer: WO 2014/170412

(56) Entgegenhaltungen:
- WO-A1-2010/105624
- WO-A1-2012/035353
- DE-A1-102009 030 361

## Beschreibung

Die Erfindung betrifft einen Tisch, insbesondere Gartentisch, mit mindestens einer Tischplatte, mindestens einem Sockel, der als Hohlkörper mit einer mindestens einen Hohlraum begrenzenden äußeren Wandung ausgebildet ist und einen oberen Abschnitt, auf dem die mindestens eine Tischplatte angeordnet ist, und einen unteren Abschnitt, mit dem der Sockel auf einem Untergrund abstellbar ist, aufweist, und mindestens einem Heizelement, das in dem mindestens einen Hohlraum des Sockels angeordnet ist.

Demnach ist bei einem derartigen Tisch mindestens ein Heizelement vorgesehen, das Wärme nach außen abgibt, um die am Tisch sitzenden Personen im Beinbereich unterhalb der Tischplatte zu erwärmen. Ein solches Heizelement ist dagegen zur Erwärmung der Tischplatte weder bestimmt, noch in der Lage.

Ein derartiger Tisch ist beispielsweise aus der DE 94 04 350.7 U1 bekannt, welche einen Wintergartentisch beschreibt, dessen Sockel als elektrische Beheizung des umgebenden Raumes unterhalb der Tischplatte dient. Konkret sind hierzu Heizelemente vorgesehen, die innerhalb des Sockels angeordnet sind und die Außenwand des Sockels erwärmen, um die am Tisch sitzenden Menschen in den Genuss von Strahlungswärme kommen zu lassen.

Es hat sich jedoch herausgestellt, dass bei einer Konstruktion der zuvor beschriebenen Art die Heizeinrichtung zur Erzielung der gewünschten Wärmewirkung leistungsstark zu dimensionieren ist, wodurch nicht nur bei der Herstellung hohe Kosten, sondern auch im Betrieb hohe Energieverbräuche anfallen, was zu hohen Betriebskosten führt.

Es ist daher eine Aufgabe der vorliegenden Erfindung, einen Tisch der eingangs genannten Art hinsichtlich der Erzeugung einer warmen Atmosphäre unterhalb der Tischplatte energiesparender und effizienter und somit im Ergebnis kostengünstiger zu gestalten.

Gelöst wird diese Aufgabe durch einen Tisch, insbesondere Gartentisch, mit mindestens einer Tischplatte, mindestens einem Sockel, der als Hohlkörper mit einer mindestens einen Hohlraum begrenzenden äußeren Wandung ausgebildet ist und einen oberen Abschnitt, auf dem die mindestens eine Tischplatte angeordnet ist, und einen unteren Abschnitt, mit dem der Sockel auf einem Untergrund abstellbar ist, aufweist, und mindestens einem Heizelement, das in dem mindestens einen Hohlraum des Sockels angeordnet ist, wobei der untere Abschnitt des Sockels für den Eintritt von unbeheizter Luft mindestens ein Lufteintrittsmittel, das mit dem das Heizelement enthaltenden Hohlraum kommuniziert, aufweist, der obere Abschnitt des Sockels für den Austritt von durch das mindestens eine Heizelement erwärmter Luft mindestens ein Luftaustrittsmittel, das mit dem das Heizelement enthaltenden Hohlraum kommuniziert, aufweist und wobei die zum Hohlraum weisende Seite der äußeren Wandung zumindest in einem zum Heizelement benachbarten Abschnitt mindestens ein Wärmeisoliermittel aufweist, das im Wesentlichen nur wärmeabsorbierend ausgebildet ist und somit im Wesentlichen keine wärmereflektierenden Eigenschaften aufweist und wobei die äußere Wandung geschlossen ist. Das Besondere der erfindungsgemäßen Konstruktion besteht darin, dass keine direkt durch die äußere Wandung des Sockels abzugebende Strahlungswärme erzeugt wird, sondern für die Erwärmung des Beinbereiches unterhalb der Tischplatte der Kamineffekt genutzt wird. Hierzu wird die Luft in einem mindestens ein Heizelement enthaltenden Hohlraum des Sockels erwärmt. Durch die Erwärmung steigt die Luft in diesem Hohlraum auf und tritt durch mindestens ein Luftaustrittsmittel aus, das im oberen Abschnitt des Sockels ausgebildet ist und mit dem Hohlraum kommuniziert. Dies hat wiederum zur Folge, dass von dem so gebildeten Vakuum eine Sogwirkung ausgeht, wodurch neue Luft von unten nachströmt. Um diesen Saugeffekt zu fördern und das Nachströmen neuer Luft zu erleichtern oder erst zu ermöglichen, ist erfindungsgemäß der untere Abschnitt des Sockels für den gezielten Eintritt von unbeheizter Luft mit mindestens einem hierfür geeigneten Lufteintrittsmittel versehen, das ebenfalls mit dem genannten Hohlraum kommuniziert. Im günstigsten Fall entsteht in dem den Beinbereich bildenden Raum unterhalb der Tischplatte ein Kreislauf, indem die durch das mindestens eine Luftaustrittsmittel austretende erwärmte Luft nach unten fällt, während sie die Wärme an die Umgebung bzw. die am Tisch sitzenden Personen im Beinbereich unterhalb der Tischplatte abgibt, und nach Abkühlung im Wesentlichen wieder durch das Lufteintrittsmittel im unteren Abschnitt des Sockels in den Hohlraum innerhalb des Sockels aufgenommen wird, um dann dort von dem mindestens einem Heizelement wieder entsprechend erwärmt zu werden. Mithilfe der Erfindung ist dabei die Erkenntnis gewonnen worden, dass die Ausnutzung des Kamineffektes zu einer deutlichen Effizienzsteigerung führt, wodurch nur eine relativ geringe Dimensionierung des mindestens einen Heizelementes erforderlich ist und nicht nur die Herstellungskosten, sondern auch die Betriebskosten deutlich geringer ausfallen. Ein weiterer Vorteil der erfindungsgemäßen Konstruktion besteht darin, dass aufgrund der Ausnutzung des Kamineffektes grundsätzlich auf Gebläse, Ventilatoren oder sonstige Mittel zur Erzeugung einer Luftströmung verzichtet werden kann oder zumindest derartige Mittel nicht zwingend erforderlich sind, was sich noch weiter positiv auf die gesamte Energiebilanz auswirkt.

Da mangels Erzeugung von Strahlungswärme anders als im Stand der Technik die äußere Wandung des Sockels für eine Wärmeübertragung nicht genutzt wird und dies im Übrigen auch gar nicht gewünscht ist, besteht ein weiterer Gedanke der Erfindung darin, zumindest einen zum Heizelement benachbarten Abschnitt der äußeren Wandung des Sockels mit mindestens einem Wärmeisoliermittel zu versehen. Dadurch werden unerwünschte Wärmeverluste verhindert und die erfindungsgemäß genutzte Kaminwirkung bei gleichbleibender Leistung des mindestens einen Heizelementes noch verstärkt und optimiert, was zu einer weiteren Erhöhung des Wirkungsgrades positiv beiträgt. Ein weiterer, insbesondere pragmatischer Vorteil in der erfindungsgemäßen Anwendung von Wärmeisoliermaßnahmen in oder an der äußeren Wandung des Sockels ist daran zu sehen, dass für die am Tisch sitzende Personen keine Gefahr einer eventuellen Verbrennung an der äußeren Wandung des Sockels besteht, welche dagegen im Stand der Technik ausreichend erhitzt werden muss, um eine spürbare Strahlungswärme überhaupt erfolgreich erzeugen zu können.

Nach alledem bietet die Erfindung eine sehr effiziente und zugleich sowohl in der Herstellung als auch im Betrieb kostengünstige Konstruktion zur Realisierung eines beheizbaren Tisches.

Zwar offenbart die DE 20 2012 004 403 U1 einen beheizbaren Tisch, bei welchem im Inneren eines zentralen Sockels eine nach außen wärmeisolierte, bis auf Zu- und Ableitungen allseits geschlossene Außenkammer und im inneren Raum dieser Außenkammer mit Abstand zu deren Wänden eine bis auf Zu- und Ableitungen allseits geschlossene Heizkammer, die ein Heizelement enthält, angeordnet ist. Jedoch wird hier im Gegensatz zur Erfindung der Kamineffekt nicht genutzt, sondern mithilfe eines Ventilators die vom Heizelement erwärmte Luft durch bodennahe Austrittsöffnungen zwangsweise ausgeblasen, während im oberen Abschnitt des Sockels Luftaustrittsmittel nicht vorhanden sind.

In der WO 2010/105 624 A9 ist ein elektrisches Heizgerät zur Anordnung unter einem Tisch beschrieben, wobei an einem zentralen Sockel etwa in dessen mittlerem Abschnitt zwischen dessen oberem Abschnitt und dessen unterem Abschnitt ein Wärmeabschirmmittel vorgesehen ist, das eine Vielzahl von Löchern für den Austritt von Wärmestrahlung aufweist. Erzeugt wird die Wärmestrahlung von einer elektrischen Wärmequelle innerhalb des Sockels, wobei die Innenseite des Wärmeabschirmmittels mit einer Lage aus Wärmestrahlung reflektierendem Material versehen ist, um die Wärmestrahlung nach innen zurück zu reflektieren. Im Gegensatz zu diesem Stand der Technik arbeitet die Erfindung jedoch nicht nach dem Wärmestrahlungsprinzip, sondern nutzt den Kamineffekt. Somit ist bei der Erfindung das mindestens eine Luftaustrittsmittel auch nicht im mittleren Abschnitt des Sockels, sondern in dessen oberen Abschnitt ausgebildet. Schließlich unterscheidet sich die Erfindung von diesem Stand der Technik auch noch dadurch, dass an der Innenseite des Wärmeisoliermittels keine Lage aus reflektierendem Material zur Reflektion von Strahlungswärme zurück in das Innere des Sockels vorgesehen ist, was bei der erfindungsgemäßen Konstruktion auch gar nicht gewünscht ist.

Zwar ist es aus der WO 2012/035 353 A1 bekannt, eine Heizung vollständig innerhalb eines als Hohlkörper ausgebildeten Sockels anzuordnen und in dessen unterem Abschnitt Lufteintrittsöffnungen vorzusehen, durch die Luft in das Innere des Sockels gelangt, bevor sie dann von der Heizung innerhalb des Sockels erwärmt wird und anschließend direkt unterhalb der Tischplatte aus dem Sockel austritt. Im Gegensatz zur Erfindung benötigt dieser Stand der Technik zur Erzeugung der Luftströmung innerhalb des Sockels jedoch ein Gebläse, das unterhalb der Heizung angeordnet ist. Ebenfalls anders als bei der Erfindung fehlen bei diesem Stand der Technik Wärmeisoliermaßnahmen an oder in der äußeren Wandung des Sockels. Demnach arbeitet dieser Stand der Technik nach dem sog. Zwangslüftungsprinzip und ist für die Ausnutzung des Kamineffektes weder vorgesehen noch in der Lage.

Bevorzugte Ausführungen und Weiterbildungen der Erfindung sind in den abhängigen Ansprüchen angegeben. Erfindungsgemäß ist die äußere Wandung des Sockels im Wesentlichen geschlossen, so dass sie - ggf. nur mit Ausnahme des Lufteintrittsmittels und/oder des Luftaustrittsmittels - keine Durchgangsöffnung enthält.

Die Wärmeisoliermittel sind erfindungsgemäß im Wesentlichen nur wärmeabsorbierend ausgebildet, so dass sie im Wesentlichen keine wärmereflektierenden Eigenschaften haben.

So sollte zweckmäßigerweise das Lufteintrittsmittel mindestens eine am oder im unteren Abschnitt der äußeren Wandung des Sockels ausgebildete Öffnung aufweisen.

Bei einer weiteren bevorzugten Ausführung der Erfindung, bei welcher die äußere Wandung des Sockels einen unteren Rand aufweist, der bei Abstellen des Sockels auf einem Untergrund benachbart zu diesem angeordnet ist, weist das Lufteintrittsmittel mindestens eine Aussparung auf, die im unteren Rand der äußeren Wandung des Sockels ausgebildet ist und mit dem das Heizelement enthaltenden Hohlraum kommuniziert.

Eine weitere bevorzugte Ausführung, mit der sich auf technisch besonders einfache Weise ein Lufteintrittsmittel realisieren lässt, zeichnet sich dadurch aus, dass das Lufteintrittsmittel mindestens zwei Abstandselemente, die am unteren Rand der äußeren Wandung des Sockels seitlich voneinander beabstandet und zum Abstellen des Sockels auf einem Untergrund in einem Höhenabstand von diesem ausgebildet sind, und einen zwischen den Abstandselementen gebildeten Zwischenraum, der mit dem das Heizelement enthaltenden Hohlraum kommuniziert, aufweist.

Zweckmäßigerweise sollte das Luftaustrittsmittel mindestens eine am oder im oberen Abschnitt der äußeren Wandung des Sockels ausgebildete Öffnung aufweisen, die mit dem das Heizelement enthaltenden Hohlraum kommuniziert.

Bei einer weiteren bevorzugten Ausführung, bei welcher die äußere Wandung des Sockels einen oberen Rand aufweist, der benachbart zur mindestens einen Tischplatte angeordnet ist, weist das Luftaustrittsmittel mindestens eine im oberen Rand der äußeren Wandung des Sockels ausgebildete Aussparung auf, die mit dem das Heizelement enthaltenden Hohlraum kommuniziert.

Eine weitere bevorzugte Ausführung, mit der sich auf technisch besonders einfache Weise das Luftaustrittsmittel realisieren lässt, ist dadurch gekennzeichnet, dass das Luftaustrittsmittel mindestens zwei Abstandselemente, die seitlich voneinander beabstandet auf dem oberen Rand der äußeren Wandung des Sockels angeordnet sind und die mindestens eine Tischplatte in einem Höhenabstand vom oberen Rand der äußeren Wandung des Sockels tragen, und einen zwischen den Abstandselementen gebildeten Zwischenraum, der mit dem das Heizelement enthaltenden Hohlraum kommuniziert, aufweist.

Für den Fall, dass der Sockel einen dreieckigen Querschnitt mit drei Ecken oder einen rechteckigen Querschnitt mit vier Ecken aufweist, ist es aus statischen Erwägungen von Vorteil, mindestens eines der zuvor erwähnten Abstandselemente im Bereich mindestens einer der Ecken vorzusehen.

Für eine Kanalisierung der Luftströmung und daraus resultierende Optimierung des Kamineffektes ist es vorteilhaft, dass der mindestens eine Hohlraum, der das mindestens eine Heizelement enthält, ferner innerhalb des Sockels nach innen durch eine innere Wandung begrenzt wird. Somit wird bei dieser Ausführung der Hohlraum, durch den die Luft an dem Heizelement vorbeiströmt, nach außen von der äußeren Wandung und nach innen von der inneren Wandung begrenzt, was zu einer Begrenzung des zu erwärmenden Volumens und zu einer Steigerung der spezifischen Heizleistung, bezogen auf das Volumen, bei gleichbleibender Kapazität des verwendeten Heizelementes führt. Um Wärmeverluste in dem von der inneren Wandung abgetrennten inneren Bereich des Sockels zu vermeiden oder zumindest zu reduzieren, ist es ferner von Vorteil, zumindest einen zum Heizelement benachbarten Abschnitt der inneren Wandung mit mindestens einem Wärmeisoliermittel zu versehen. Auch diese Maßnahme trägt zu einer weiteren Optimierung der Ausnutzung der Kaminwirkung und zu einer daraus resultierenden Effizienzsteigerung der erfindungsgemäßen Konstruktion bei.

Zweckmäßigerweise weist die zum Hohlraum weisende Seite der Wandung(en) zumindest in dem zum Heizelement benachbarten Abschnitt das mindestens eine Wärmeisoliermittel auf.

Bevorzugt weist das Wärmeisoliermittel einen im Wesentlichen flächigen Körper aus wärmedämmendem Material auf.

Alternativ oder zusätzlich ist es ebenfalls denkbar, dass zumindest der zum Heizelement benachbarte Abschnitt der Wandung(en) vom Wärmeisoliermittel selbst gebildet ist.

Ferner kann das Wärmeisoliermittel eine wärmeisolierende Beschichtung aufweisen, die an einer Seite, vorzugsweise der zu dem mindestens einen Hohlraum weisenden Seite, der Wandung(en) aufgebracht ist.

Zur Erzielung einer besonders wirkungsvollen Wärmeisolierung sollte sich zweckmäßigerweise das mindestens eine Wärmeisoliermittel im Wesentlichen über die gesamte Fläche der Wandung(en) erstrecken.

Eine weitere bevorzugte Ausführung, bei welcher die Tischplatte mindestens einen Abschnitt aufweist, der über den Sockel hinaus nach außen ragt und einen vom Sockel beabstandeten Rand aufweist, ist dadurch gekennzeichnet, dass an der zum Sockel weisenden Unterseite dieses mindestens einen Abschnittes der Tischplatte zwischen dessen Rand und dem mindestens einen Luftaustrittsmittel ein Steg angeordnet ist. Dieser Steg sorgte dafür, dass die aus dem mindestens einen Luftaustrittsmittel austretende erwärmte Luft unterhalb der Tischplatte temporär gefangen und somit dort gehalten wird, bevor sie sich abkühlt und nach unten sinkt, und zusätzlich auch noch aktiv nach unten umgelenkt werden kann, wodurch sich das Wohlbefinden der am Tisch sitzenden Personen noch steigern lässt.

Vorzugsweise verläuft der Steg benachbart zum Rand der Tischplatte.

Bei einer Weiterbildung dieser Ausführung, bei welcher die Tischplatte im Wesentlichen in jeder Richtung über den Sockel hinausragt und einen vom Sockel beabstandeten umlaufenden Rand aufweist, ist der Steg zwischen dem Sockel und dem Rand zweckmäßigerweise als im Wesentlichen umlaufender Steg ausgebildet.

Nachfolgend wird ein bevorzugtes Ausführungsbeispiel der Erfindung anhand der beiliegenden Figuren näher erläutert. Es zeigen:
- Figur 1: eine Seitenansicht eines Tisches gemäß einer bevorzugten Ausführung der Erfindung, wobei von dem Sockel an der dem Betrachter zugewandten Seite die Außenwand entfernt ist; und
- Figur 2: in perspektivischer, jedoch auseinandergezogener Darstellung den Tisch von Figur 1.

Der in den Figuren abgebildete Tisch gemäß einer bevorzugten Ausführung weist eine rechteckige Tischplatte 2 auf, die auf dem oberen Abschnitt 4b eines zentralen Sockels 4 ruht und sich an allen Seiten über den Sockel 4 hinaus erstreckt, wodurch der umlaufende Rand 2a der Tischplatte 2 vom Sockel 4 entsprechend beabstandet ist. Im dargestellten Ausführungsbeispiel ist die Tischplatte 2 rechteckig und lässt insbesondere eine quadratische Form erkennen und ist auch dem Sockel 4 insoweit eine im Wesentlichen quadratische Grundform zuzuschreiben, als dass seine vier Ecken eine quadratische Anordnung bilden.

Der zentrale Sockel 4 weist ein Gerüst 6 mit vier vertikalen Streben 8 auf, die jeweils eine Ecke der zuvor erwähnten quadratischen Querschnittsgrundform bilden. Das Gerüst 6 ist mit Füßen 10 auf einem Untergrund abgestützt, welche im dargestellten Ausführungsbeispiel jeweils am unteren Ende der vertikalen Streben 8 angeordnet sind. Auf dem oberen Ende der vertikalen Streben 8 sitzt jeweils ein Beschlag 12 zur Befestigung der Tischplatte 2, sodass auf den Beschlägen 12 die Tischplatte 2 ruht und mit ihrer Unterseite fixiert ist. Bevorzugt ist die Tischplatte 2 aus Holz, Metall, mineralischen Stoffen oder einer Kombination von diesen hergestellt und besteht das Gerüst 6 aus Stahl.

Ferner weist der Sockel 4 in seinem unteren Abschnitt 4a eine Bodenplatte 14 auf, die zwischen den Füßen 10 und dem unteren Ende des Gerüstes 6 angeordnet und im Wesentlichen horizontal ausgerichtet ist. Somit ist die Bodenplatte 14, die im Übrigen bevorzugt aus einem Metallblech besteht, in einem Abstand von einem in den Figuren nicht dargestellten Untergrund entsprechend der vertikalen Höhe der Füße 10 angeordnet. Auf der Bodenplatte 14 sitzt ein Hohlkörper oder inneres Gehäuse, das im dargestellten im Ausführungsbeispiel einen rechteckigen bzw. quadratischen Querschnitt hat und vier rechtwinklig zueinander angeordnete, vertikale Seitenwände 16 aufweist, die ebenfalls bevorzugt aus einem Metallblech bestehen. Auf seiner Oberseite ist das innere Gehäuse von einer weiteren Platte 18 im Wesentlichen verschlossen, die auf dem oberen Rand der Seitenwände 16 ruht und etwa die gleiche Form wie die Bodenplatte 14 hat. Somit erstreckt sich die Platte 18 genauso wie die Bodenplatte 14 seitlich über das Gehäuse hinaus und ist mit seinen Ecken jeweils mit einer vertikalen Strebe 8 verbunden. Demgemäß besteht das innere Gehäuse aus der Bodenplatte 14, den Seitenwänden 16 und der oberen Platte 18 und wird der Hohlraum des Innengehäuses von diesen Platten entsprechend begrenzt und im Wesentlichen verschlossen.

An der Außenseite der Seitenwände 16 des inneren Gehäuses ist ein Heizelement 20 angeordnet, das im dargestellten Ausführungsbeispiel als elektrische Heizwendel bzw. -spirale ausgebildet und über eine durch eine der Seitenwände 16 geführte elektrische Versorgungsleitung an ein nicht dargestelltes Netzteil, das beispielsweise in dem von den Seitenwänden 16 gebildeten inneren Gehäuse sitzen kann, oder einer sonstigen in den Figuren ebenfalls nicht dargestellten externen Spannungsquelle angeschlossen ist.

Verschlossen wird der Sockel 4 von außen durch vier jeweils rechtwinklig zueinander orientierte vertikale äußere Seitenwände 24, die mit ihren vertikalen Seitenrändern an den vertikalen Streben 8 des Gerüstes 6 befestigt sind und bevorzugt aus einem Metallblech bestehen. Wie insbesondere Figur 2 erkennen lässt, sind im dargestellten Ausführungsbeispiel die äußeren Seitenwände 24 jeweils ein wenig konkav in horizontaler Richtung nach innen gekrümmt, wodurch den am Tisch sitzenden Personen mehr Beinfreiheit geboten wird. Wie die Figuren desweiteren erkennen lassen, sind im dargestellten Ausführungsbeispiel die äußeren Seitenwände 24 geschlossen und enthalten somit keine Durchgangsöffnungen etc.. Die äußeren Seitenwände 24 bilden zusammen mit der Bodenplatte 14 und der oberen Platte 18 ein äußeres Gehäuse.

Da das aus den inneren Seitenwänden 16 gebildete innere Gehäuse innerhalb des Gerüstes 6 liegt und eine geringere Querschnittsausdehnung in horizontaler Richtung hat als das aus den äußeren Seitenwänden 24 gebildete äußere Gehäuse des Sockels 4, entsteht zwischen den äußeren Seitenwänden 24 und den inneren Seitenwänden 16 ein entsprechend umlaufender Hohlraum 26, wie insbesondere Figur 1 erkennen lässt.

Da das Heizelement 20 an der Außenseite der inneren Seitenwände 16 angeordnet ist, befindet es sich im Hohlraum 26. Dies hat zur Folge, dass im Betrieb des Heizelementes 20 die Luft im Hohlraum 26 erwärmt wird. Aufgrund der Erwärmung steigt die Luft im Hohlraum 26 nach oben. In das so entstehende Vakuum strömt von unten kalte neue Luft nach, was in Figur 1 durch die Pfeile C angedeutet ist. Damit die neue kalte Luft gemäß den Pfeilen C in den Hohlraum 26 eintreten kann, sind geeignete Lufteintrittsmittel im unteren Abschnitt 4a des Sockels 4 vorzusehen, die im dargestellten Ausführungsbeispiel von nach oben gekrümmten unteren Rändern 24a der äußeren Seitenwände 24 gebildet werden. Dadurch nämlich, dass die unteren Ränder 24a der äußeren Seitenwände 24 nach oben und die benachbarten Seitenränder 14a der Bodenplatte 14 gegenüber der innen gerichteten Wölbung der Seitenwände 24 ein wenig stärker nach innen gekrümmt sind, entsteht zwischen jeweils einem unteren Rand 24a der äußeren Seitenwände 24 und einem benachbarten Seitenrand 14a der Bodenplatte 14 im dargestellten Ausführungsbeispiel eine "mondsichelförmige" Aussparung 28, die als Spalt ausgebildet ist und die Aufgabe einer Lufteintrittsöffnung übernimmt, durch die dann neue kühle bzw. noch nicht erwärmte Luft nahe des in den Figuren nicht dargestellten Untergrundes gemäß den Pfeilen C in den Hohlraum 26 eintritt und dann dort nach oben strömt.

Damit die vom Heizelement 20 erwärmte Luft innerhalb des Hohlraumes 26 weiter aufsteigen und dann den Hohlraum 26 am oberen Abschnitt 4a des Sockels 4 verlassen kann, ist zwischen dem oberen Rand 24b der äußeren Seitenwände 24 und der Unterseite der Tischplatte 2 ein Spalt 30 gebildet, der die Aufgabe einer Luftaustrittsöffnung übernimmt, durch die die erwärmte Luft aus dem Hohlraum 26 austritt, wie in Figur 1 durch die Pfeile H angedeutet ist.

Somit entsteht im Hohlraum 26 ein sog. Kamineffekt, der dafür sorgt, dass aufgrund der Erwärmung durch das Heizelement die Luft im Hohlraum 26 aufsteigt und aus dem Spalt 30 zwischen dem oberen Rand 24b der äußeren Seitenwände 24 und der Unterseite der Tischplatte 2 austritt, wie durch die Pfeile H in Figur 1 angedeutet ist, und von dem so gebildeten Vakuum eine Sogwirkung ausgeht, wodurch neue kühle Luft durch die Aussparung 28 am unteren Rand 24a der äußeren Seitenwände 24 in den Hohlraum 26 nachströmt, wie in Figur 1 durch die Pfeile C angedeutet ist. Im günstigen Fall entsteht in dem einen Beinbereich bildenden Raum unterhalb der Tischplatte 2 ein Kreislauf, indem die aus dem Spalt 30 austretende erwärmte Luft nach unten fällt, während sie die Wärme an die Umgebung bzw. die am Tisch sitzenden Personen im Beinbereich unterhalb der Tischplatte abgibt, und nach Abkühlung im Wesentlichen wieder durch die Aussparung 28 im unteren Abschnitt 4a des Sockels 4 in den Hohlraum 26 eintritt, um dann dort von dem Heizelement 20 wieder entsprechend erwärmt zu werden.

Um die vom Heizelement 20 im Hohlraum 26 erzeugte Wärme verlustarm zu halten und Wärmeverluste aus dem Hohlraum 26 zu vermeiden, ist die Innenseite der äußeren Seitenwände 24 mit einer wärmeisolierenden Beschichtung oder einem im Wesentlichen flächigen Körper aus wärmedämmendem Material versehen, wie in Figur 2 durch das Bezugszeichen "32" angedeutet ist. Aus den gleichen Erwägungen sollte auch die Außenseite der inneren Seitenwände 16 mit einer entsprechenden Wärmeisolierung versehen sein, was jedoch in den Figuren nicht dargestellt ist. Die wärmeisolierende Beschichtung 32 ist erfindungsgemäß im Wesentlichen nur wärmeabsorbierend ausgebildet und weist somit im Wesentlichen keine wärmereflektierenden Eigenschaften auf.

Wie die Figuren ferner erkennen lassen, ist an der Unterseite der Tischplatte 2 im Abstand vom Sockel 4 ein etwa parallel zu den Seitenrändern 2a der Tischplatte 2 verlaufender leistenförmiger Steg 34 umlaufend angeordnet. Dieser umlaufende Steg 34 hat die Aufgabe, die aus den Luftaustrittsöffnungen 30 austretende erwärmte Luft temporär zu halten, bevor sich die Luft abkühlt und nach unten sinkt, und zusätzlich auch noch gezielt nach unten umzulenken, wodurch sich das Wohlbefinden der am Tisch sitzenden Personen noch steigern lässt.

## Patentansprüche

1. Tisch, insbesondere Gartentisch, mit
mindestens einer Tischplatte (2),
mindestens einem Sockel (4), der als Hohlkörper mit einer mindestens einen Hohlraum (26) begrenzenden äußeren Wandung (24) ausgebildet ist und einen oberen Abschnitt (4b), auf dem die mindestens eine Tischplatte (2) angeordnet ist, und einen unteren Abschnitt (4a), mit dem der Sockel (4) auf einem Untergrund abstellbar ist, aufweist, und
mindestens einem Heizelement (20), das in dem mindestens einen Hohlraum (26) des Sockels (4) angeordnet ist,
wobei der untere Abschnitt (4a) des Sockels (4) für den Eintritt von unbeheizter Luft (C) mindestens ein Lufteintrittsmittel (28), das mit dem das Heizelement (20) enthaltenden Hohlraum (26) kommuniziert, aufweist und
wobei der obere Abschnitt (4b) des Sockels (4) für den Austritt von durch das mindestens eine Heizelement erwärmter Luft (H) mindestens ein Luftaustrittsmittel (30), das mit dem das Heizelement (20) enthaltenden Hohlraum (26) kommuniziert, aufweist, wobei die zum Hohlraum (26) weisende Seite der äußeren Wandung (24) zumindest in einem zum Heizelement (20) benachbarten Abschnitt mindestens ein Wärmeisoliermittel (32) aufweist, und die äußere Wandung (24) geschlossen ist, **dadurch gekennzeichnet, dass** das Wärmeisoliermittel (32) im Wesentlichen nur wärmeabsorbierend ausgebildet ist und somit im Wesentlichen keine wärmereflektierenden Eigenschaften aufweist.

2. Tisch nach Anspruch 1, **dadurch gekennzeichnet, dass** das Lufteintrittsmittel mindestens eine am unteren Abschnitt der äußeren Wandung (24) des Sockels (4) ausgebildete Öffnung (28) aufweist.

3. Tisch nach Anspruch 1 oder 2, bei welchem die äußere Wandung (24) des Sockels (4) einen unteren Rand (24a) aufweist, der bei Abstellen des Sockels (4) auf einem Untergrund benachbart zu diesem angeordnet ist, **dadurch gekennzeichnet, dass** das Lufteintrittsmittel mindestens eine Aussparung (24a) aufweist, die im unteren Rand (24a) der äußeren Wandung (24) des Sockels (4) ausgebildet ist und mit dem das Heizelement (20) enthaltenden Hohlraum (26) kommuniziert.

4. Tisch nach mindestens einem der vorangegangenen Ansprüche, bei welchem die äußere Wandung (24) des Sockels (4) einen unteren Rand (24a) aufweist, **dadurch gekennzeichnet, dass** das Lufteintrittsmittel mindestens zwei Abstandselemente (10), die am unteren Rand (24a) der äußeren Wandung (24) des Sockels (4) seitlich voneinander beabstandet und zum Abstellen des Sockels (4) auf einem Untergrund in einem Höhenabstand von diesem ausgebildet sind, und einen zwischen den Abstandselementen (10) gebildeten Zwischenraum (28), der mit dem das Heizelement (20) enthaltenden Hohlraum (26) kommuniziert, aufweist.

5. Tisch nach mindestens einem der vorangegangenen Ansprüche, **dadurch gekennzeichnet, dass** das Luftaustrittsmittel mindestens eine am oberen Abschnitt der äußeren Wandung des Sockels ausgebildete Öffnung aufweist, die mit dem das Heizelement enthaltenden Hohlraum kommuniziert.

6. Tisch nach mindestens einem der vorangegangenen Ansprüche, bei welchem die äußere Wandung des Sockels einen oberen Rand aufweist, die benachbart zur mindestens einen Tischplatte angeordnet ist, **dadurch gekennzeichnet, dass** das Luftaustrittsmittel mindestens eine im oberen Rand der äußeren Wandung des Sockels ausgebildete Aussparung aufweist, die mit dem das Heizelement enthaltenden Hohlraum kommuniziert.

7. Tisch nach mindestens einem der vorangegangenen Ansprüche, bei welchem die äußere Wandung (24) des Sockels (4) einen benachbart zu der mindestens einen Tischplatte (2) befindlichen oberen Rand (24b) aufweist, **dadurch gekennzeichnet, dass** das Luftaustrittsmittel mindestens zwei Abstandselemente (12), die seitlich voneinander beabstandet auf dem oberen Abschnitt (4b) des Sockels (4) angeordnet sind und die mindestens eine Tischplatte (2) in einem Höhenabstand vom oberen Abschnitt (4b) des Sockels (4) tragen, und einen zwischen den Abstandselementen (12) gebildeten Zwischenraum (30), der mit dem das Heizelement (20) enthaltenden Hohlraum (26) kommuniziert, aufweist.

8. Tisch nach Anspruch 4 und/oder 7, bei welchem der Sockel (4) einen dreieckigen Querschnitt mit drei Ecken oder einen rechteckigen Querschnitt mit vier Ecken aufweist, **dadurch gekennzeichnet, dass** mindestens ein Abstandselement (10, 12) im Bereich mindestens einer der Ecken vorgesehen ist.

9. Tisch nach mindestens einem der vorangegangenen Ansprüche, **dadurch gekennzeichnet, dass** der mindestens eine Hohlraum (26) ferner innerhalb des Sockels (4) nach innen durch eine innere Wandung (16) begrenzt wird.

10. Tisch nach Anspruch 9, **dadurch gekennzeichnet, dass** zumindest ein zum Heizelement (20) benachbarter Abschnitt der inneren Wandung (16) mindestens ein Wärmeisoliermittel aufweist.

11. Tisch nach Anspruch 10, **dadurch gekennzeichnet, dass** die zum Hohlraum (26) weisende Seite der inneren Wandung (16) zumindest in dem zum Heizelement (20) benachbarten Abschnitt das mindestens eine Wärmeisoliermittel (32) aufweist.

12. Tisch nach mindestens einem der vorangegangenen Ansprüche, **dadurch gekennzeichnet, dass** das Wärmeisoliermittel (32) einen im Wesentlichen flächigen Körper aus wärmedämmendem Material aufweist.

13. Tisch nach mindestens einem der vorangegangenen Ansprüche, **dadurch gekennzeichnet, dass** zumindest der zum Heizelement (20) benachbarte Abschnitt der Wandung (16, 24) vom Wärmeisoliermittel gebildet ist.

14. Tisch nach mindestens einem der vorangegangenen Ansprüche, **dadurch gekennzeichnet, dass** das Wärmeisoliermittel (32) eine wärmeisolierende Beschichtung aufweist, die an einer Seite, vorzugsweise der zu dem mindestens einen Hohlraum (26) weisenden Seite, der Wandung (16, 24) aufgebracht ist.

15. Tisch nach mindestens einem der vorangegangenen Ansprüche, **dadurch gekennzeichnet, dass** sich das mindestens eine Wärmeisoliermittel (32) im Wesentlichen über die gesamte Fläche der Wandung (16, 24) erstreckt.

16. Tisch nach mindestens einem der vorangegangenen Ansprüche, bei welchem die Tischplatte (2) mindestens einen Abschnitt aufweist, der über den Sockel (4) hinaus nach außen ragt und einen vom Sockel (4) beabstandeten Rand (2a) aufweist,
**dadurch gekennzeichnet, dass** an der zum Sockel weisenden Unterseite dieses mindestens einen Abschnittes der Tischplatte (2) zwischen dessen Rand (2a) und dem mindestens einen Luftaustrittsmittel (30) ein Steg (34) angeordnet ist.

17. Tisch nach Anspruch 16,
**dadurch gekennzeichnet, dass** der Steg (34) benachbart zum Rand (2a) verläuft.

18. Tisch nach Anspruch 16 oder 17, bei welchem die Tischplatte (2) im Wesentlichen in jeder Richtung über den Sockel (4) hinausragt und einen vom Sockel beabstandeten umlaufenden Rand (2a) aufweist,
**dadurch gekennzeichnet, dass** der Steg (34) zwischen dem Sockel (4) und dem Rand (2a) als im Wesentlichen umlaufender Steg (34) ausgebildet ist.

## Claims

1. Table, in particular a garden table, comprising
at least one table top (2),
at least one base (4), which is designed in the form of a hollow body with an external wall (24) delimiting at least one a hollow chamber (26) and an upper section (4b) on which the at least one table top (2) is arranged, and a lower section (4a) by means of which the base (4) can be placed on the ground, and
at least one heating element (20), which is arranged in the at least one hollow chamber (26) of the base (4),
wherein the lower section (4a) of the base (4) comprises at least one air inlet means (28) for the inlet of unheated air (C) which communicates with the hollow chamber (26) containing the heating element (20),
wherein the upper section (4b) of the base (4) comprises at least one air outlet means (30) for the outlet of air (H) heated by the at least one heating element which communicates with the hollow chamber (26) containing the heating element (20),
wherein the side of the external wall (24) pointing towards the hollow chamber (26) comprises at least one thermal insulation means (32) in a section adjacent to the heating element (20) and the external wall (24) is closed, **characterised in that** the thermal insulation means (32) is designed to be essentially only heat-absorbing and thus has essentially no heat-reflecting properties.

2. Table according to claim 1, **characterised in that** air inlet means comprises at least one opening (28) formed on the lower section of the external wall (24) of the base (4).

3. Table according to claim 1 or 2, in which the external wall (24) of the base (4) has a bottom edge (24a), which when placing the base (4) on the ground is arranged adjacent to the latter, **characterised in that** the air inlet means comprises at least one recess (24a) which is formed in the lower edge (24a) of the external wall (24) of the base (4) and communicates with the hollow chamber (26) containing the heating element (20).

4. Table according to at least one of the preceding claims, in which the external wall (24) of the base (4) has a bottom edge (24a), **characterised in that** the air inlet means comprises at least two spacing elements (10), which are arranged spaced apart from one another laterally on the bottom edge (24a) of the external wall (24) of the base (4) and are designed to place the base (4) on the ground with a height interval underneath, and an intermediate space (30) formed between the spacing elements (10) which communicates with the hollow chamber (26) containing the heating element (20).

5. Table according to at least one of the preceding claims, **characterised in that** the air outlet means comprises at least one opening formed on the upper section of the external wall of the base, which communicates with the hollow chamber containing the heating element.

6. Table according to at least one of the preceding claims, in which the external wall of the base has an upper edge which is arranged adjacent to at least one table top, **characterised in that** the air outlet means comprises at least one recess formed in the upper edge of the external wall of the base which recess communicates with the hollow chamber containing the heating element.

7. Table according to at least one of the preceding claims, in which the external wall (24) of the base (4) has an upper edge (24b) adjacent to the at least one table top (2), **characterised in that** the air outlet means comprises at least two spacing elements (12), which are spaced apart from one another laterally on the upper section (4b) of the base (4) and support the at least one table top (2) at a height interval from the upper section (4b) of the base (4), and has an intermediate space (30) formed between the spacing elements (12) which communicates with the hollow chamber (26) containing the heating element (20).

8. Table according to claim 4 and/or 7, in which the base (4) has a triangular cross-section with three corners or a rectangular cross-section with four corners, **characterised in that** at least one spacing element (10, 12) is provided in the region of at least one of the corners.

9. Table according to at least one of the preceding claims, **characterised in that** the at least one hollow chamber (26) is also delimited inwards inside the base (4) by an internal wall (16).

10. Table according to claim 9, **characterised in that** at least one section of the internal wall (16) adjacent to the heating element (20) comprises at least one thermal insulating means.

11. Table according to claim 10, **characterised in that** the side of the internal wall (16) pointing towards the hollow chamber (26) comprises the at least one thermal insulating means (32) at least in the section adjacent to the heating element (20).

12. Table according to at least one of the preceding claims, **characterised in that** the thermal insulating means (32) has an essentially flat body made from thermally insulating material.

13. Table according to at least one of the preceding claims, **characterised in that** at least the section of the wall (16, 24) adjacent to the heating element (20) is made from thermally insulating material.

14. Table according to at least one of the preceding claims, **characterised in that** the thermal insulating means (32) has a thermal insulating coating which is applied on one side of the wall (16, 24), preferably the side pointing to the at least one hollow chamber (26).

15. Table according to at least one of the preceding claims, **characterised in that** the at least one thermal insulating means (32) extends substantially over the whole surface of the wall (16, 24).

16. Table according to at least one of the preceding claims, in which the table top (2) has at least one section which projects outwardly over the base (4) and has an edge (2a) spaced apart from the base (4),
**characterised in that** on the bottom side pointing to the base said at least one section of the table top (2) a web (34) is arranged between its edge (2a) and the at least one air outlet means (30).

17. Table according to claim 16,
**characterised in that** the web (34) is adjacent to the edge (2a).

18. Table according to claim 16 or 17, in which the table top (2) projects essentially in each direction over the base (4) and has a peripheral edge (2a) spaced apart from the base,
**characterised in that** the web (34) is formed between the base (4) and the edge (2a) has an essentially peripheral web (34).

## Revendications

1. Table, en particulier table de jardin, avec
au moins un plateau de table (2),
au moins un socle (4), qui est réalisé sous la forme d'un corps creux pourvu d'une paroi (24) extérieure délimitant au moins un espace creux (26) et qui présente une section supérieure (4b), sur laquelle l'au moins un plateau de table (2) est disposé, et une section inférieure (4a), par laquelle le socle (4) peut être posé sur un sol, et
au moins un élément de chauffage (20), qui est disposé dans l'au moins un espace creux (26) du socle (4),
dans laquelle la section inférieure (4a) du socle (4) présente, pour l'entrée d'air non chauffé (C), au moins un moyen d'entrée d'air (28), qui communique avec l'espace creux (26) renfermant l'élément de chauffage (20), et
dans laquelle la section supérieure (4b) du socle (4) présente, pour la sortie d'air chauffé (H) par l'au moins un élément de chauffage, au moins un moyen de sortie d'air (30), qui communique avec l'espace creux (26) renfermant l'élément de chauffage (20),
dans laquelle le côté, pointant en direction de l'espace creux (26), de la paroi (24) extérieure présente au moins, dans une section adjacente à l'élément de chauffage (20), au moins un moyen d'isolation thermique (32), et la paroi (24) extérieure est fermée, **caractérisée en ce que** le moyen isolant thermique (32) est réalisé sensiblement seulement de manière à absorber la chaleur et ne présente ainsi sensiblement aucune propriété de réverbération de chaleur.

2. Table selon la revendication 1, **caractérisée en ce que** le moyen d'entrée d'air présente une ouverture (28) réalisée au niveau de la section inférieure de la paroi (24) extérieure du socle (4).

3. Table selon la revendication 1 ou 2, dans laquelle la paroi (24) extérieure du socle (4) présente un bord (24a) inférieur, qui, lorsque le socle (4) est posé sur un sol, est disposé de manière adjacente à ce dernier, **caractérisée en ce que** le moyen d'entrée d'air présente au moins un évidement (24a), qui est réalisé dans le bord (24a) inférieur de la paroi (24) extérieure du socle (4) et qui communique avec l'espace creux (26) renfermant l'élément de chauffage (20).

4. Table selon au moins l'une quelconque des revendications précédentes, dans laquelle la paroi (24) extérieure du socle (4) présente un bord (24a) inférieur, **caractérisée en ce que** le moyen d'entrée d'air présente au moins deux éléments d'espacement (10), qui sont espacés les uns des autres latéralement au niveau du bord (24a) inférieur de la paroi (24) extérieure du socle (4) et qui sont réalisés selon un espacement en hauteur du sol afin de poser le socle (4) sur ce dernier, et un espace intermédiaire (28) formé entre les éléments d'espacement (10), qui communique avec l'espace creux (26) renfermant l'élément de chauffage (20).

5. Table selon au moins l'une quelconque des revendications précédentes, **caractérisée en ce que** le moyen de sortie d'air présente au moins une ouverture réalisée au niveau de la section supérieure de la paroi extérieure du socle, laquelle communique avec l'espace creux renfermant l'élément de chauffage.

6. Table selon au moins l'une quelconque des revendications précédentes, dans laquelle la paroi extérieure du socle présente un bord supérieur, lequel est disposé de manière adjacente à au moins un plateau de table, **caractérisée en ce que** le moyen de sortie d'air présente au moins un évidement réalisé dans le bord supérieur de la paroi extérieure du socle, lequel évidement communique avec l'espace creux renfermant l'élément de chauffage.

7. Table selon au moins l'une quelconque des revendications précédentes, dans laquelle la paroi (24) extérieure du socle (4) présente un bord supérieur (24b) se trouvant de manière adjacente à l'au moins un plateau de table (2), **caractérisée en ce que** le moyen de sortie d'air présente au moins deux éléments d'espacement (12), qui sont disposés sur la section supérieure (4b) du socle (4) de manière espacée les uns des autres latéralement et qui supportent au moins un plateau de table (2) selon un espacement en hauteur par rapport à la section supérieure (4b) du socle (4), et un espace intermédiaire (30) formé entre les éléments d'espacement (12), lequel communique avec l'espace creux (26) renfermant l'élément de chauffage (20).

8. Table selon la revendication 4 et/ou 7, dans laquelle le socle (4) présente une section transversale triangulaire pourvue de trois angles ou une section transversale rectangulaire pourvue de quatre angles, **caractérisée en ce qu'**au moins un élément d'espacement (10, 12) est prévu dans la zone au moins d'un des angles.

9. Table selon au moins l'une quelconque des revendications précédentes, **caractérisée en ce que** l'au moins un espace creux (26) est délimité en outre à l'intérieur du socle (4) vers l'intérieur par une paroi (16) intérieure.

10. Table selon la revendication 9, **caractérisée en ce qu'**au moins une section, adjacente à l'élément de chauffage (20), de la paroi (16) intérieure présente au moins un moyen isolant thermique.

11. Table selon la revendication 10, **caractérisée en ce que** le côté, pointant en direction de l'espace creux (26), de la paroi intérieure (16) présente au moins, dans la section adjacente à l'élément de chauffage (20), le ou les moyens isolants thermiques (32).

12. Table selon au moins l'une quelconque des revendications précédentes, **caractérisée en ce que** le moyen isolant thermique (32) présente un corps sensiblement plat composé d'un matériau à isolation thermique.

13. Table selon au moins l'une quelconque des revendications précédentes, **caractérisée en ce qu'**au moins la section, adjacente à l'élément de chauffage (20), de la paroi (16, 24) est formée par le moyen isolant thermique.

14. Table selon au moins l'une quelconque des revendications précédentes, **caractérisée en ce que** le moyen isolant thermique (32) présente un revêtement à isolation thermique, qui est appliqué au niveau d'un côté, de préférence au niveau du côté pointant en direction de l'au moins un espace creux (26), de la paroi (16, 24).

15. Table selon au moins l'une quelconque des revendications précédentes, **caractérisée en ce que** l'au moins un moyen isolant thermique (32) s'étend sensiblement sur toute la surface de la paroi (16, 24).

16. Table selon au moins l'une quelconque des revendications précédentes, dans laquelle le plateau de table (2) présente au moins une section, qui dépasse du socle (4) vers l'extérieur, et un bord (2a) espacé du socle (4),
**caractérisée en ce qu'**une entretoise (34) est disposée au niveau du côté inférieur, pointant en direction du socle, de ladite au moins une section du plateau de table (2), entre son bord (2a) et l'au moins un moyen de sortie d'air (30).

17. Table selon la revendication 16,
**caractérisée en ce que** l'entretoise (34) s'étend de manière adjacente par rapport au bord (2a).

18. Table selon la revendication 16 ou 17, dans laquelle le plateau de table (2) dépasse sensiblement dans chaque direction du socle (4) et présente un bord (2a) périphérique espacé du socle,
**caractérisée en ce que** l'entretoise (34) est réalisée entre le socle (4) et le bord (2a) sous la forme d'une entretoise (34) sensiblement périphérique.
